# EUROPÄISCHE PATENTSCHRIFT

(11) **EP 0 736 439 B1**
(45) Veröffentlichungstag und Bekanntmachung des Hinweises auf die Patenterteilung: **10.03.1999**
(21) Anmeldenummer: 95250310.0
(22) Anmeldetag: 21.12.1995
(51) Int. Cl.: B61F 5/30, B61F 5/24

(54) **Fahrwerk für Schienenfahrzeuge**
Running gear for railway vehicles
Train de roulement pour véhicules ferroviaires

(30) Priorität: 20.01.1995 DE 19502670
(43) Veröffentlichungstag der Anmeldung: 09.10.1996
(73) Patentinhaber: MANNESMANN Aktiengesellschaft, 40213 Düsseldorf (DE)
(72) Erfinder: Keschwari-Rasti, Mahmud, Dipl.-Ing., D-30890 Barsinghausen (DE); Wischnat, Edgar, Ing., D-31275 Lehrte (DE)
(74) Vertreter: Meissner, Peter E., Dipl.-Ing.

(56) Entgegenhaltungen:
- EP-A- 0 466 449
- DE-A- 4 321 087
- FR-A- 2 312 402
- US-A- 3 974 779

## Beschreibung

Die Erfindung betrifft einen Zugverbund gemäß dem Ober begriff des Anspruchs 1, bestehend aus mehreren Schienenfahrzeugen, mit zumindest einem, mit mindestens einer Laufradachse und mit einem Fahrzeugaufbau versehenen Fahrwerk, sowie mit Mitteln zur elektrischen oder elektropneumatischen oder elektrohydraulischen Beeinflussung der Fahrwerksdämpfung.

Im Automobilbau sind elektrisch oder elektropneumatisch oder elektrohydraulisch beeinflußbare Fahrwerksdämpfungseinrichtungen bekannt. Diese dienen jedoch lediglich dazu, je nach Wahl einstellen zu Kannen, ob die Fahrwerksdämpfung eher sportlich, d. h. hart, oder komfortabel, d. h. weich, gewünscht wird. Bei Schienenfahrzeugen ist eine Fahrwerksdämpfung jedoch nicht alleine, eine Frage des Fahrkomforts, sondern in erheblichem Maße eine Frage der Sicherheit. Ferner geht es bei Schienenfahrzeugen darum. Schwingungen, die durch Gleisunebenheiten oder durch Überfahren von Weichen angeregt werden, zu dämpfen. Dies ist dann weniger eine Frage des Komforts als vielmehr eine Frage der Sicherheit, nämlich die Fahrwerke mitsamt des Fahrzeugaufbaus sicher über solche Gleisabschnitte fahren zu können und ein Entgleisen zu verhindern. Wichtig ist dabei auch, Schwingungen zu vermeiden, die durch oben genannte Gleisabschnitte angeregt werden und entweder im einzelnen Fahrzeug oder im Zugverband resonant weiterschwingen. Solche Fahrzustände sind deshalb extrem gefährlich, weil sich die Schwingungsamplituden beim Ausbleiben einer Dämpfung erhöhen, bis das Schienenfahrzeug aus den Schienen springt. Ferner sind sogenannte Querfederungen bekannt, die Schwingungen oder Auslenkungen zwischen Fahrwerk und Fahrzeugaufbau dämpfen. Bei dieser Art Dämpfeinrichtung werden druckmittelbetriebene Stellglieder zur Dämpfung angesteuert, deren Auslenkung bzw. Einstellrichtung parallel zur Laufradachse verlaufen. Diese Schwingungsbeeinflussung erfordert jedoch in der Regel die Ausführung eines langsamen Stellweges und eignet sich eher dazu, die o. g. Relativbewegungen oder Schwingungen zwischen Fahrzeugaufbau und Fahrzeug zu dämpfen bzw. zu beeinflussen.

Aus der EP 0 466 449 A1 geht ein Zugverbund hervor, der aus mehreren Schienenfahrzeugen besteht, die je mit zumindest einem Fahrwerk, das mit mindestens einer Laufradachse versehen ist, ausgerüstet sind. Es sind weiterhin Mittel zur elektrohydraulischen Beeinflussung der Fahrwerksdämpfung vorgesehen, wobei direkt am Fahrwerk mindestens ein Sensor angebracht ist, aus dem Fahrwerksbeschleunigungen ermittelbar sind. Über die quer und vertikal zur Bewegungsrichtung ermittelten Fahrwerksbeschleunigungen wird auf eine ebenso quer und vertikal ausgerichtete Fahrwerksdämpfung Einfluß genommen. Insgesamt gestattet diese Lösung eine allgemein verbesserte Fahrwerksdämpfung. Ein richtungsmäßiger Ursache-Wirkungs-Zusammenhang bei dieser aktiven Fahrwerksdämpfung ist dabei nicht angegeben.

Der Erfindung liegt daher die Aufgabe zugrunde, bei einem Fahrwerk für Schienenfahrzeuge sicherheitsgefährdende Schwingungen besser zu dämpfen.

Bei einem Fahrwerk für Schienenfahrzeuge der gattungsgemäßen Art wird die gestellte Aufgabe erfindungsgemäß dadurch gelöst, daß direkt am Fahrwerk mindestens ein Sensor angeordnet ist, aus dem oder aus denen Fahrwerksbeschleunigungen ermittelbar sind. Der Sensor ist derart angebracht, daß Beschleunigungen im wesentlichen parallel zur Laufradachse ermittelbar sind. Abhängig von dem ermittelten Beschleunigungswert parallel zur Laufradachse, d. h. also in Seitenversatzrichtung des Drehgestelles führt das Stellglied zur Dämpfung jedoch eine Bewegung senkrecht zur Laufradachse, d. h. in der Vertikalen aus. D. h. bei der vorliegenden Erfindung liegen Dämpf- bzw. Hub- oder Stellrichtung senkrecht zu der Richtung, in welcher die Beschleunigung gemessen wird. Normalerweise, und so ist es bisher im Stand der Technik bekannt, erscheint eine Dämpfung nur dann effizient und wirkungsvoll, wenn parallel oder antiparallel zu der Richtung, in der die Schwingungen oder Auslenkungen gemessen werden auch der Stellhub der Dämpfungseinrichtung liegt. Mit anderen Worten heißt dies, daß bei bekannten Einrichtungen der Kompensationshub immer in der Ebene liegt, in der auch die Auslenkung liegt, am besten noch parallel bzw. antiparallel dazu. Bei der vorliegenden Erfindung wird dieses Dämpfungssystem völlig neuartig gelöst, indem die Querbeschleunigungen am Fahrwerk, also die Beschleunigungen parallel zur Laufradachse ermittelt werden und der darauf ausgelöste Stellhub jedoch senkrecht dazu, d. h. in der Vertikalen liegt. Versuche haben gezeigt, daß eine Anstellung der Dämpfung in Vertikalrichtung in sehr effizienter Weise Querschwingungen parallel zur Laufradachse dämpft. Eine vorteilhafte Ausgestaltung der Erfindung, bei der zusätzlich zum vertikalen Stellhub ein im wesentlichen parallel und/oder antiparallel zur Fahrtrichtung liegender Stellhub vorgesehen ist, macht Gebrauch von sogenannten Schlingerdämpfern. Auch hierbei wird das erfindungsgemäße Prinzip angewendet. In weiterer vorteilhafter Ausgestaltung der Erfindung ist der Sensor ein nach dem Massenträgheitsprinzip arbeitender Beschleunigungssensor, aus dem eine der Beschleunigung direkt proportionale Meßgröße erhalten wird Desweiteren sind in weiterer vorteilhafter Ausgestaltung elektronische Mittel vorhanden, mit deren Hilfe das Fahrverhalten ermittel-und/oder aufzeichenbar ist, und daß mit Hilfe der Elektronik Stellsignale zur Beeinflussung der Fahrwerksdämpfung erzeugbar sind. Beim Zusammenstellen eines Zugverbundes ist daher weiterhin vorgesehen, eine Busleitung durch den gesamten Zugverbund zu ziehen, welche am Zugfahrzeug mit einem Diagnoserechner verbunden ist. In diesem können Fahrprogramme abgelegt werden, nach denen die Dämpfungsverhalten veränderbar sind. Desweiteren ist vorgesehen, daß die an jedem Fahrwerk, d. h. an jedem Drehgestell eines Fahrzeugverbundes ermittelten Beschleunigungswerte adressiert auf die Busleitung aufgegeben werden, und beispielsweise im Führerfahrzeug genau diagnostiziert werden können, wo möglicherweise eine Schwingungsschwachstelle oder eine Schwingungsanregungsstelle im Zugverbund vorliegt, deren Dämpfer dann konkret adressiert, angesteuert werden können, um die Schwingungen beseitigen zu können.

Die Erfindung ist in der Zeichnung dargestellt und im nachfolgenden näher beschrieben.

Es zeigt
Figur 1: Fahrwerk mit Beschleunigungssensor und Vertikaldämpfeinrichtung.
Figur 2: Fahrwerk mit Beschleunigungssensor und Schlingerdämpfer.
Figur 3: Signal- und regelungstechnische Einbindung in den Zugverbund.

Figur 1 zeigt ein Fahrwerk eines Schienenfahrzeugs unter Verwendung der ersten erfindungsgemäßen Variante. Direkt am Fahrwerk 1 ist ein Beschleunigungssensor 3 angeordnet. Dieser Beschleunigungssensor mißt dabei Beschleunigungen im wesentlichen parallel zu den Laufradachsen 2. Der Beschleunigungssensor ist hinsichtlich seines erzeugten der Beschleunigung proportionalen elektrischen Größe mit einer Elektronik 10 verbunden, welche ihrerseits wiederum mit einer Wagen-und/oder Zugdiagnoseeinheit 20 verbunden sein kann. Aus dieser Zugdiagnose 20 bzw. aus der Elektronik 10 wird abhängig vom Beschleunigungssignal und ggf. abhängig von gewählten Fahrprogrammen das Stellglied 5 einer Dämpfungseinrichtung bestehend aus Stellglied 5 und Stoßdämpfer 4 angesteuert.

Figur 2 zeigt eine vorteilhafte Ausgestaltung der Erfindung, bei der in der gleichen erfindungsgemäßen Weise ein Beschleunigungssensor 3 an einem Fahrwerk 1 eines Schienenfahrzeuges angebracht ist. Hierbei handelt es sich um ein typisches neuartiges Hochgeschwindigkeitsfahrwerk. Gegenüber dem in Figur 1 dargestellten relativ starren Drehgestell, ist dieses Schwanenhals-Drehgestell der Figur 2 in sich elastischer als das in Figur 1 dargestellte System mit festen Achslagerführungen. Aus diesem Grund wird bei solchen Hochgeschwindigkeitsdrehgestellen wie in Figur 2 der Einsatz sogenannter Schlingerdämpfer notwendig, die ihren Stellhub bzw. ihre Anstellrichtung im wesentlichen parallel bzw. antiparallel zur Fahrtrichtung haben. Auch hierbei findet die Erfindung einen vorteilhaften Einsatz, indem der Beschleunigungssensor 3 im wesentlichen Beschleunigungen parallel bzw. antiparallel zu den Laufachsen mißt. Das Ausgangssignal dieses Beschleunigungssensors 3 wird wie in Figur 1 ebenfalls einer Elektronik und/oder einer Wagen- bzw. Zugdiagnoseeinheit 20 zugeführt. Aus dieser heraus werden dann die Schlingerdämpfer 5' in entsprechender Weise angesteuert. Auch bei diesem System ist die Anstellrichtung der Schlingerdämpfer 5' im wesentlichen senkrecht zu der Richtung, in der die Beschleunigungen gemessen werden, d. h. im wesentlichen senkrecht zu den meßbaren Beschleunigungsvektoren.

Figur 3 zeigt die meß- und regelungstechnische Einbindung des Systems in eine Elektronik bzw. in ein Zugdiagnosesystem. Der Sensor 3 ist beispielsweise ein nach dem Massenträgheitsprinzip arbeitender Sensor, bei dem auf kapazitivem Wege die Auslenkung einer massebehafteten Membran gemessen wird. Ebenso wäre ein Sensor denkbar, der im wesentlichen aus einem lediglich einer Auslenkung messenden Element besteht, aus welchem durch die 2. zeitliche Ableitung des Ortes nach der Zeit die Beschleunigung gebildet wird. Der Sensor 3 ist ausgangsseitig mit einem Meßwandler 11 verbunden, der ein aufbereitetes elektrisches Signal am Ausgang auf einen Verstärker 12 gibt. Der Ausgang des Verstärkers ist mit einem Tiefpaß 13 verbunden, der hochfrequente Störungen bzw. Schwingungen aus dem System herausnehmen soll und lediglich Signale, die sich aus niederfrequenten Störungen ergeben an den Auswerterechner 14 weitergeben soll. Der Auswerterechner 14 ist in diesem Falle noch mit einem Diagnoserechner 21 verbunden, der zudem noch das ungefilterte Meßwandlersignal erhält. Dieser Diagnoserechner 21 steht in beidseitigem Datenfluß mit einem Monitor 23, der beispielsweise im Zugfahrzeug installiert sein kann. Desweiteren weist in dieser Ausgestaltungsform der Diagnoserechner 21 eine Schnittstelle 22 auf, die mit dem sogenannten Zugbus verbunden ist, über welchen die Beschleunigungssensorsignale aller Drehgestelle bzw. aller Fahrwerke in adressierter Weise zusammengenommen werden können, und möglicherweise auch Ansteuersignale in adressierter Form an die Dämpfereinrichtungen der Fahrgestelle gegeben werden können, an denen die auftretenden Schwingungen gedämpft werden müssen.

## Patentansprüche

1. Zugverbund, bestehend aus mehreren Schienenfahrzeugen, mit zumindest je einem Fahrwerk (1), das mit mindestens einer Laufradachse (2) versehen ist und mit einem darauf angeordnetem Fahrzneugaufbau, sowie mit Mitteln (4,5,5') zur elektrischen oder elektropneumatischen oder elektrohydraulischen Beeinflussung der Fahrwerksdämpfung, wobei direkt am Fahrwerk (1) mindestens ein Sensor (3) angeordnet ist, aus dem Fahrwerksbeschleunigungen ermittelbar sind,
dadurch gekennzeichnet,
daß die Mittel (4,5,5') zur elektrischen, elektropneumatischen oder elektrohydraulischen Beeinflussung der Fahrwerksdämpfung in Abhängigkeit der im wesentlichen parallel zur Laufradachse (2) verlaufenden Fahrwerksbeschleunigungen einen vertikalen Stellhub ausführen.

2. Zugverbund aus Schienenfahrzeugen nach Anspruch 1,
dadurch gekennzeichnet,
daß zusätzlich zum vertikalen Stellhub ein im wesentlichen parallel und/oder antiparallel zur Fahrtrichtung Liegender Stellhub vorgesehen ist.

3. Zugverbund aus Schienenfahrzeugen nach einem oder mehreren der vorhergehenden Ansprüche
dadurch gekennzeichnet,
daß der Sensor (3) ein nach dem Massenträgheitsprinzip arbeitender Beschleunigungssensor ist.

4. Zugverbund aus Schienenfahrzeugen nach einem oder mehreren der vorhergehenden Ansprüche,
daduch gekennzeichnet,
daß die Mittel (4,5,5') zur elektrischen, elektropneumatischen oder elektrohydraulischen Beeinflussung der Fahrwerksdämpfung eine Elektronik (10) umfassen, mit deren Hilfe das Fahrverhalten ermittel- und/oder aufzeichenbar ist, und daß mit Hilfe der Elektronik (10) Stellsignale zur Beeinflussung der Fahrwerksdämpfung erzeugbar sind.

5. Zugverbund aus Schienenfahrzeugen nach einem oder mehreren der vorhergehenden Ansprüche,
dadurch gekennzeichnet,
daß das Fahrwerk (1) mindestens einen Stoßdämpfer (4) enthält und ein den Stoßdämpfer (4) im Dämpfungsverhalten beeinflussendes elektrisches, elektropneumatisches oder elektrohydraulisches Stellglied (5,5') aufweist.

6. Zugverbund aus Schienenfahrzeugen nach einem oder mehreren der vorhergehenden Ansprüche,
dadurch gekennzeichnet,
daß die Mittel (4,5,5',10) zur elektrischen, elektropneumatischen oder elektrohydraulischen Beeinflussung der Fahrwerksdämpfung eine Schnittstelle (22) zu einer Busleitung aufweist, im Zugverbund von einem Schienenfahrzeug zum anderen bis hin zum Zugfahrzeug durchverbunden ist.

7. Zugverbund aus Schienenfahrzeugen nach einem oder mehreren der vorhergehenden Ansprüche,
dadurch gekennzeichnet,
daß zumindest im Zugfahrzeug oder in mindestens einem der zum Zugverbund zusammengekuppelten Schienenfahrzeuge ein Diagnoserechner (21) vorgesehen ist, welcher mit der Busleitung zumindest per Datenfluß verbunden ist und in welchem Fahrprogramme ablegbar sind.

8. Zugverbund aus Schienenfahrzeugen nach einem oder mehreren der vorhergehenden Ansprüche,
dadurch gekennzeichnet,
daß dem oder den Sensoren (3) jeweils eines Fahrwerkes (1) jeweils eine Datenadresse zugeordnet ist, derart, daß im Diagnoserechner (21) die übermittelten Beschleunigungssensorwerte jedem einzelnen Fahrwerk im Zugverbund zugeordnet werden können.

## Claims

1. Train consisting of several railway vehicles, each with at least one wheel axle (2) and having over it a vehicle body, provided with means (4, 5 5') for the electric, electropneumatic or electro-hydraulic control of the bogie damping system, with at least one sensor (3) positioned on the bogie (1) by means of which bogie accelerations can be determined,
**characterized in that**
the means (4, 5, 5') for the electric, electro-pneumatic or electro-hydraulic control of the bogie damping system exert vertical corrective action which depends on bogie accelerations taking place essentially parallel to the wheel axle (2).

2. Train consisting of railway vehicles according to Claim 1,
**characterized in that**
in addition to the vertical corrective action, a corrective effect essentially parallel and/or antiparallel to the driving direction is provided.

3. Train consisting of railway vehicles according to one or more of the preceding claims,
**characterized in that**
the sensor (3) is an accelerometer operating according to the inertia principle.

4. Train consisting of railway vehicles according to one or more of the preceding claims,
**characterized in that**
the means (4, 5, 5') for the electric, electro-pneumatic or electro-hydraulic control of the bogie damping system comprise an electronic system (10) with whose help the driving behaviour can be determined and/or displayed, and with the help of the electronic system (10) correction signals can be produced for the control of the bogie damping system.

5. Train consisting of railway vehicles according to one or more of the preceding claims,
**characterized in that**
the bogie (1) comprises at least one shock absorber (4) and an electric, electro-pneumatic or electro-hydraulic corrective element (5, 5') which controls the damping behaviour of the shock absorber (4).

6. Train consisting of railway vehicles according to one or more of the preceding claims,
**characterized in that**
the means (4, 5, 5', 10) for the electric electro-pneumatic or electro-hydraulic control of the bogie damping system comprise an interface (22) with a bus cable, which passes through the train and is connected from one vehicle to the next as far as the locomotive.

7. Train consisting of railway vehicles according to one or more of the preceding claims,
**characterized in that**
at least in the locomotive or at least in one of the vehicles coupled together to form the train, a diagnostic computer (21) is provided, which is connected for data exchange at least to the bus cable and in which driving programs can be stored.

8. Train consisting of railway vehicles according to one or more of the preceding claims,
**characterized in that**
the sensor or sensors (3) of each bogie (1) is/are in each case assigned a data address, such that the accelerometer values transmitted to the diagnostic computer (21) can each be identified as coming from an individual bogie.

## Revendications

1. Ensemble de traction, constitué de plusieurs véhicules sur rails, comportant, à chaque fois, un dispositif de roulement (1), qui est muni d'un essieu à roues de roulement (2), une carrosserie de véhicule agencee sur celui-ci, ainsi que des moyens (4, 5, 5') pour influencer, de façon électrique, électropneumatique ou électrohydraulique, l'amortissement du dispositif de roulement, au moins un capteur (3) étant agencé directement sur le dispositif de roulement (1), à partir duquel des accélérations du dispositif de roulement peuvent être détectées,
caractérisé en ce que les moyens (4, 5, 5') pour influencer, de façon électrique, électropneumatique ou électrohydraulique, l'amortissement du dispositif de roulement effectuent une course de réglage verticale, de façon dépendant des accélérations du dispositif de roulement, s'étendant généralement parallèlement à l'essieu à roues de roulement (2).

2. Ensemble de traction, constitué de véhicules sur rails, selon la revendication 1,
caractérisé en ce que, en plus de la course de réglage verticale, il est prévu une course de réglage s'étendant généralement de façon parallèle et/ou antiparallèle par rapport à la direction de déplacement.

3. Ensemble de traction, constitué de véhicules sur rails, selon une ou plusieurs des revendications précédentes,
caractérisé en ce que le capteur (3) est un capteur d'accélération travaillant selon le principe de l'inertie massique.

4. Ensemble de traction, constitué de véhicules sur rails, selon une ou plusieurs des revendications précédentes,
caractérisé en ce que les moyens (4, 5, 5') pour influencer, de façon électrique, électropneumatique ou électrohydraulique, l'amortissement du dispositif de roulement comportent une électronique (10), à l'aide de laquelle le comportement au déplacement peut être détecté et/ou enregistré, et en ce que des signaux de réglage pour influencer l'amortissement du dispositif de roulement peuvent être engendrés à l'aide de l'électronique (10).

5. Ensemble de traction, constitué de véhicules sur rails, selon une ou plusieurs des revendications précédentes,
caractérisé en ce que le dispositif de roulement (1) comporte au moins un absorbeur de chocs (4) et présente un organe de réglage (5, 5,) électrique, électropneumatique ou électrohydraulique, influençant le comportement à l'amortissement de l'absorbeur de chocs (4).

6. Ensemble de traction, constitué de véhicules sur rails, selon une ou plusieurs des revendications précédentes,
caractérisé en ce que les moyens (4, 5, 5', 10) pour influencer, de façon électrique, électropneumatique ou électrohydraulique, l'amortissement du dispositif de roulement présentent une interface (22) vers une ligne de bus qui passe, dans l'ensemble de traction, d'un véhicule sur rails à l'autre jusqu'au véhicule de traction.

7. Ensemble de traction, constitué de véhicules sur rails, selon une ou plusieurs des revendications précédentes,
caractérisé en ce qu'un calculateur de diagnostic (21) est prévu au moins dans le véhicule de traction ou dans au moins un des véhicules sur rails couplés ensemble dans l'ensemble de traction, lequel est relié à la ligne de bus au moins par flux de données et dans lequel des programmes de marche peuvent être mémorisés.

8. Ensemble de traction, constitué de véhicules sur rails, selon une ou plusieurs des revendications précédentes,
caractérisé en ce que, au ou aux capteurs (3) de chaque dispositif de roulement (1), il est associé, à chaque fois, une adresse de données, de sorte que, dans le calculateur de diagnostic (21), les valeurs détectées des capteurs d'accélération peuvent être associées à chaque dispositif de roulement individuel dans l'ensemble de traction.
